# EUROPÄISCHE PATENTSCHRIFT

(11) **EP 1 081 215 B1**
(45) Veröffentlichungstag und Bekanntmachung des Hinweises auf die Patenterteilung: **17.03.2004**
(21) Anmeldenummer: 99116866.7
(22) Anmeldetag: 02.09.1999
(51) Int. Cl.: C11D 3/386

(54) **Enzymkonzentrat und Verfahren zum Reinigen von Oberflächen**
Enzyme concentrate and method for cleaning of hard surfaces
Concentré enzymatique et procédé de nettoyage de surfaces

(43) Veröffentlichungstag der Anmeldung: 07.03.2001
(73) Patentinhaber: Chemische Fabrik Dr. Weigert GmbH & Co. KG., 20539 Hamburg (DE)
(72) Erfinder: Wagemann, Wolfgang, Dr., 22967 Tremsbüttel (DE); Schreiber, Olaf, 22145 Hamburg (DE)
(74) Vertreter: Glawe, Delfs, Moll & Partner

(56) Entgegenhaltungen:
- EP-A- 0 348 183
- EP-A- 0 450 702
- EP-A- 0 806 472
- DE-A- 3 741 617
- US-A- 4 212 761
- US-A- 5 073 292
- US-A- 5 510 052

## Beschreibung

Die Erfindung betrifft ein ein Verfahren zum Reinigen von mit Milch oder milchrückständen verunreinigten Oberflächen.

Auf Oberflächen von Behältern und Leitungen, die bei der Milchgewinnung und Milchverarbeitung mit Milch oder Milchprodukten in Berührung kommen, bilden sich Proteine und Fette enthaltende Ablagerungen, die häufig nur schwer zu entfernen sind. Derartige Ablagerungen finden sich bspw. in Melkmaschinen, Milchsammelwagen, Tanks, Rohrleitungen und in besonders starkem Maße in Milcherhitzern. Zur Reinigung solcher Oberflächen werden häufig stark alkalische Reiniger verwendet, deren Handhabung besondere Vorsichtsmaßnahmen erfordert und die außerdem korrosiv wirken können.

Es ist daher bereits vorgeschlagen worden, enzymatische Reinigerzusammensetzungen zur Reinigung derartiger Oberflächen zu verwenden. Erstrebenswert ist es, solche Reiniger in Form flüssiger Konzentrate zur Verfügung zu stellen, da sich diese im praktischen Betrieb am einfachsten handhaben und dosieren lassen. Flüssige Enzymzubereitungen sind jedoch häufig nicht lagerstabil.

DE-A-196 40 201 wählt daher den Ausweg, einen enzymatischen Reiniger entweder in einer nur schwierig zu dosierenden Pulverform bereitzustellen oder aber in Form zweier separater Flüssigkomponenten, die kurz vor dem Einsatz separat zudosiert werden. Dies ist aufwendig.

US-A-5,571,446 verwendet aus Stabilitätsgründen ebenfalls zwei getrennte Flüssigkonzentrate, in WO-A-97/07190 wird für einen enzymatischen Reiniger die genannte problematische Pulverform gewählt.

DE-A-197 17 329 offenbart einen flüssigen enzymatischen Reiniger, der durch wahl bestimmter Lösungsmittel und durch Zusatz von Polyhexamethylenbiguanid oder N,N-Bis(3-aminopropyl)dodecylamin stabilisiert ist. Dies verursacht zusätzliche Kosten.

US-A-4,212,761 offenbart ein Verfahren zum Reinigen von Melkanlagen oder dergleichen, bei dem eine leicht alkalische Reinigungslösung zum Einsatz kommt, die Tenside und Proteinase enthält. Der Reiniger wird als schwierig zu dosierendes Pulver zur Verfügung gestellt.

EP-A-0,806,472 offenbart, daß sich hartnäckige Gerbstoffbelege von Geschirr entfernen lassen durch ein zweistufiges Reinigungsverfahren, bei dem zunächst mit einer organischen Säure oder einem Komplexbildner vorgereinigt und anschließend mit einer enzymatischen Reinigerlösung hauptgereinigt wird.

DE-A-3741617 offenbart ein flüssiges Geschirrwaschmittel, das ein stabilisiertes Enzymsystem aufweist. Als Enzymstabilisator wird eine Mischung aus einer Murverbindung, einer Alphahydroxicarbonsäure und Kasein verwendet.

Der Erfindung liegt die Aufgabe zugrunde, ein Verfahren der eingangs genannten Art zu schaffen, das eine gute Reinigungswirkung gegenüber mit Proteinen und/oder Fett (insbesondere Milch bzw. Milchrückstände) verunreinigten Oberflächen aufweistund in der Praxis einfach anwendbar ist.

Die Erfindung löst diese Aufgabe durch die Merkmale des Hauptanspruchs.

Gegenstand der Erfindung ist somit ein Verfahren zum Reinigen von verunreinigten Oberflächen mit den Schritten:
a) zur Verfügung stellen eines flüssigen enzymatischen Reinigerkonzentrats, das enthält:
   - im pH-Bereich größer 9 bis 12 wirkende Puffersubstanzen,
   - wenigstens ein im pH-Bereich größer 9 bis 12 wirkendes proteolytisches Enzym,
   - Wasser in einem Anteil von 30 bis 65 Gew.-%.
b) Vorspülen der Oberflächen mit einem sauren Reiniger,
c) Hauptreinigen mit einem enzymhaltigen Reiniger, der 0,1 bis 10 Gew.-% des Reinigerkonzentrats aus Schritt a) in wäßriger Lösung enthält.

Zunächst seien einige im Rahmen der Erfindung verwendete Begriffe erläutert.

Ein Reinigerkonzentrat ist eine konzentrierte Zubereitung, die mit Wasser verdünnt die einsatzfähige Reinigungslösung ergibt. Die Einsatzkonzentrationen des Konzentrats in einer fertigen Reinigerlösung sind 0,1 bis 10 Gew.-%, insbesondere 0,2 bis 5 Gew.-%.

Das flüssige Konzentrat ist lagerstabil, wenn es unter in der Praxis üblichen Bedingungen zumindest einige Monate gelagert werden kann, ohne daß die Enzymaktivität in einer die Reinigungsleistung wesentlich beeinträchtigenden Weise abnimmt.

Puffersubstanzen wirken im pH-Bereich größer 9 bis 12, wenn sich beim Ansetzen der Reinigerlösung mit Wasser und der üblichen Menge Konzentrat in dieser Lösung der genannte pH-Wert von über 9 bis höchstens 12 einstellt.

Proteolytische Enzyme sind Enzyme aus der Gruppe der Proteasen (Peptidasen). Das zur Zubereitung des Konzentrats eingesetzte Wasser ist vorzugsweise übliches Leitungswasser, das einen geringen Anteil Calciumionen enthält. Bspw. kann es sich um Leitungswasser mit etwa 10 bis 25°dH handeln, insbesondere etwa 15°dH. Vollentsalztes Wasser kann ebenfalls verwendet werden.

Die Erfindung beruht auf der überraschenden Erkenntnis, daß proteolytische Enzyme in alkalischen Formulierungen der hier offengelegten Zusammensetzungen für eine konfektionierte Anwendung ausreichend stabilisiert werden können. Es wird so ein Reinigerkonzentrat zur Verfügung gestellt, das ohne besonderen Aufwand hinreichend lagerstabil ist, durch seine flüssige Form einfach zu dosieren ist und bei der praktischen Anwendung nicht das Zudosieren von zwei oder mehr Komponenten zur Herstellung der fertigen Reinigerlösung erfordert.

Der Wassergehalt des Konzentrats beträgt vorzugsweise höchstens 62 Gew.-%, weiter vorzugsweise höchstens 60 Gew.-%. Die untere Grenze des Wassergehalts liegt bevorzugt bei mindestes 30 Gew.-%, weiter vorzugsweise bei mindestens 35 Gew.-%, weiter vorzugsweise beträgt sie über 40 Gew.-%. Besonders bevorzugt ist im Rahmen der Erfindung ein Wassergehalt zwischen 41 und 60 Gew.-%, weiter bevorzugt ist ein Gehalt zwischen 50 und 60 Gew.-%.

Die proteolytischen Enzyme sind bevorzugt ausgewählt aus der Gruppe bestehend aus Properase, Savinase und Esperase. Eine Kombination mehrerer proteolytischer Enzyme kann verwendet werden. Das Konzentrat enthält bevorzugt 1 bis 10 Gew.-%, weiter vorzugsweise 3 bis 6 Gew.-% Enzymzubereitung. Mit "Enzymzubereitungen" werden dabei die von den einschlägigen Herstellern bezogenen enzymatischen Zusammensetzungen bezeichnet. Erhältlich ist bspw. Properase 1600 L der Firma Genencor (Enzymaktivität der käuflichen Zubereitung 1600 PU), Savinase 16.0 L und Esperase 8.0 L der Firma Novo Nordisk (Enzymaktivitäten 16 bzw. 8 KNPU).

Die Puffersubstanzen des Konzentrats wirken bevorzugt im pH-Bereich 9,2 bis 11,5, weiter bevorzugt 9,5 bis 11, weiter bevorzugt 9,5 bis 10,5. Es soll in der Regel ein solcher pH-Bereich eingestellt werden, in dem die verwendeten Enzyme ein Wirkungsoptimum aufweisen.

Bevorzugt weisen die Puffersubstanzen eine Kombination wenigstens eines organischen Amins und wenigstens einer organischen Säure auf. Das organische Amin kann ein Alkanolamin sein, bspw. Mono-, Di- und/oder Triethanolamin (MEA, DEA, TEA). Anorganische Puffersysteme (Phosphatpuffer oder dergl.) können ebenfalls verwendet werden.

Die organische Säure kann eine ein- oder mehrbasige Säure mit zwei bis sieben C-Atomen sein, bspw. eine Fruchtsäure wie Zitronen-, Äpfel- und/oder Weinsäure.

Anspruch 1 stellt keine abschließende Aufzählung der Bestandteile des Reinigerkonzentrats dar. Es können neben Wasser weitere Lösungsmittel wie bspw. Ethylenglycol, Propylenglycol oder Glycerin enthalten. Lösungsvermittler wie Cumolsulfonat, Xylolsulfonat, oder Octylsulfonat können ebenfalls eingesetzt werden, ihr Anteil am Konzentrat beträgt vorzugsweise etwa 1 bis 10 Gew.-%.

Tenside (anionische, kationische, nichtionische oder amphotere Tenside) sowie Entschäumungsmittel können ebenfalls zugesetzt werden.

Geeignete Tenside sind bspw. N-Alkylpyrrolidone, die bevorzugt in einem Anteil von 0,1 bis 2 Gew.-% zugesetzt werden. Die bevorzugte Länge der Alkylkette beträgt 8 bis 12 C-Atome.

Nichtionische Tenside, die gleichzeitig als Entschäumer wirken, können bspw. Addukte von Ethylenoxid und Propylenoxid an Fettalkohole sein. Bevorzugt sind Ethylenoxid/Propylenoxidaddukte an Fettalkohole. Beispielhaft genannt seien die handelsüblichen Blockaddukte von im Zahlenmittel 2 bis 5 Mol Ethylenoxid und 2 bis 4 Mol Propylenoxid an 1 Mol Fettalkohole mit 8 bis 18, insbesondere 8 bis 14 Kohlenstoffatomen. Sie können im Konzentrat in einer Menge von 1 bis 15, insbesondere 2 bis 12 Gew.-% enthalten sein.

Komplexbildner oder andere Mittel zur Regulierung der Wasserhärte können ebenfalls zugesetzt werden. Beispielhaft genannt seien Chelatbildner wie NTA, EDTA oder auch Hydroxyethylaminodimethylenphosphonsäure (HEADMP). Polymere wie bspw. Polyacrylsäure oder Copolymere daraus können ebenfalls eingesetzt werden.

Das erfindungsgemäße Verfahren zeichnet sich dadurch aus, daß die (insbesondere mit Milch und/oder Milch- bzw. Milchproduktrückständen) verunreinigten Oberflächen zunächst mit einem sauren Reiniger vorgespült werden, anschließend erfolgt ein Hauptreinigen mit einem in Anspruch 1 definierten enzymhaltigen Reiniger.

Die Erfindung hat erkannt, daß das saure Vorspülen das Ergebnis der anschließenden enzymatischen Hauptreinigung überraschenderweise wesentlich verbessert und/oder beschleunigt.

Das erfindungsgemäße Verfahren kann im Rahmen einer sogenannten CIP-Reinigung (cleaning in place) durchgeführt werden. Besonders geeignet ist das Verfahren zum Entfernen hartnäckiger Rückstände auf den Wärmetauscheroberflächen von Milcherhitzern. Das erfindungsgemäße Verfahren kann jedoch auch bei der Reinigung jeglicher Oberflächen (insbesondere harter Oberflächen aus Metall, Glas oder dergl.) in der Lebensmittel- oder Getränkeindustrie angewendet werden.

Das Vorspülen geschieht vorzugsweise für einem Zeitraum von 2 bis 60 min, vorzugsweise 5 bis 30 min, besonders bevorzugt etwa 15 min bei einer Temperatur von Raumtemperatur bis 70°C, bevorzugt 40 bis 65°C, besonders bevorzugt etwa 60°C. Die Vorspüllösung enthält vorzugsweise etwa 0,1 bis 2 Gew.-% Mineralsäure gelöst in Wasser, weiter bevorzugt beträgt der Mineralsäuregehalt 0,5 bis 1 Gew.-%. Es kann bspw. Salpetersäure oder Phosphorsäure Verwendung finden.

Der Hauptreinigungsschritt erfolgt unter Verwendung des enzymhaltigen Reinigerkonzentrats. Die Dauer der Hauptreinigung liegt bevorzugt zwischen 5 und 120 min, weiter vorzugsweise zwischen 10 bis 60 min, besonders bevorzugt etwa 45 min. Die Temperatur im Hauptreinigungsschritt wird so gewählt, daß die Enzyme ihre Reinigungsaktivität entfalten können. Sie kann zwischen Raumtemperatur und etwa 65°C liegen, bevorzugt 30 bis 60°C, besonders bevorzugt etwa 45 bis 60°C.

Zwischen Vorspülen und Hauptreinigen kann ein Zwischenspülen zur Entfernung von Säureresten erfolgen. Dies ist insbesondere dann von Vorteil, wenn die Pufferkapazität des verwendeten Hauptreinigers nicht ausreicht, um aus dem Vorspülschritt verbleibende Säurereste abzufangen und den pH-Wert im Hauptreinigungsschritt auf den für die gewünschte Enzymaktivität erforderlichen Wert einzustellen.

Nachfolgend werden Ausführungsbeispiele der Erfindung erläutert. In den Zeichnungen zeigen:
- Fig. 1: ein für die Reinigungsversuche verwendetes Plattenelement mit einem Belag erhitzter Milchrückstände,
- Fig. 2: ein solches Plattenelement nach der Reinigung mit einem alkalischen Reiniger (Vergleichsversuch),
- Fig. 3 bis 5: ein solches Plattenelement nach der Reinigung mit dem erfindungsgemäßen Verfahren unter Verwendung drei verschiedener Reinigerkonzentrate.

Für die Prüfung der Reinigungsleistung ist zunächst die Herstellung einer Testanschmutzung erforderlich, die den tatsächlichen Gegebenheiten (insbesondere in Milcherhitzern) entspricht. Bspw. läßt der Stand der Technik gemäß DE-A-197 17 329 lediglich Kondensmilch auf Edelstahlplättchen antrocknen, dadurch kommt es lediglich zu einer Verunreinigung mit Fetten, nicht jedoch mit durch Hitze denaturierten Proteinen.

### Herstellung der Testanschmutzung

Als Substrate werden kreisförmige Edelstahlplattenelemente mit einem Durchmesser von 50 mm und einer Wandstärke von 1 mm verwendet. Diese werden in einem Rechteckkanal mit einem Spaltquerschnitt von 2.55 mm eingesetzt. Frische Rohmilch wird auf eine Temperatur von 65°C vorgewärmt und mit einer Fließrate von etwa 3 mm/s in den Spalt gepumpt. Der Rechteckkanal selbst wird von außen mittels einer separaten Heizung mit Wärme beaufschlagt, so daß sich in ihm eine Temperatur von 95°C einstellt.

Unter diesen Bedingungen verbleiben die Plattenelemente für 3,5 h in dem Rechteckkanal, anschließend werden sie herausgenommen. Die Plattenelemente haben auf der Produktseite einen halbtransparenten, graugrünen, gummielastischen Belag, der an der Luft schnell trocknet und einen festen Verbund mit der Metalloberfläche bildet. Im angetrockneten zustand ist der Belag spröde und so hart, daß er mit dem Fingernagel nicht angeritzt werden kann.

Fig. 1 zeigt ein solches Plattenelement nach Aufbringen der Testanschmutzung.

Weitere Einzelheiten zur Aufbringung der Testanschmutzung sind beschrieben in Kieler Milchwirtschaftliche Forschungsberichte 35 (4), 493-519(1983) sowie in Milchwissenschaft 43 (12)1988. Die Offenbarung dieser Veröffentlichungen wird durch Bezugnahme darauf zum Gegenstand auch der vorliegenden Anmeldung gemacht.

### Herstellung der Reinigerkonzentrate

Die in Tabelle 1 angegebenen Inhaltsstoffe werden zu einem Reinigerkonzentrat angesetzt. Bei dem Wasser handelt es sich um Hamburger Stadtwasser mit etwa 15°dH. Alle %-Angaben in Tabelle 1 sind Gew.-%. Die Rohstoffbezeichnungen sind teilweise die dem Fachmann geläufigen INCI-Namen.

**Tabelle 1**

| **Rohstoff** | **Beispiel 1** | **Beispiel 2** | **Beispiel 3** |
|---|---|---|---|
| Wasser | 46,22 | 44,3 | 44,3 |
| PAS 4000-Na,45% | 0,2 | 0,2 | 0,2 |
| Zitronensäure | 1,68 | 0,4 | 0,4 |
| MEA | 4,8 | 3 | 3 |
| TEA | 3 | 8 | 8 |
| HEADMP | 0,2 | 0,2 | 0,2 |
| Na-Cumolsulfonat, 40% | 18 | 18 | 18 |
| 1,2-Propylenglykol | 10 | 10 | 10 |
| Octylpyrrolidon | 0,9 | 0,9 | 0,9 |
| Laureth-10-n Butylether | 5 | | |
| Coceth-5 n-Butylether | | | 5 |
| PPG-4,5 Laureth-4 | | | 5 |
| PPG-4 Laureth-2 | | 5 | |
| PPG-4 Laureth-5 | 5 | | |
| Octeth-4 | | 5 | |
| Properase 1600 | 5 | | |
| Savinase 16 | | 5 | |
| Esperase 8.0 | | | 5 |
| Gesamtwassergehalt | 59,9 | 55,7 | 56,6 |

### Reinigungsversuche

Sämtliche Reinigungsversuche erfolgen in einem Fließkanal mit einem rechteckigen Querschnitt von 365 mm. In diesem Kanal werden die verunreinigten Plattenelemente eingesetzt, er wird mit der jeweils verwendeten Reinigerlösung beaufschlagt. Die Strömungsgeschwindigkeit im Kanal während der Reinigungsversuche beträgt 1 m/s. Damit sollen übliche Bedingungen bei CIP-Reinigen von Molkereianlagen simuliert werden.

### Vergleichsbeispiel:

Ein mit der Testanschmutzung versehenes Plattenelement wird auf die beschriebene Weise mit einer Reinigerlösung gereinigt, die 5 g/l NaOH gelöst in Wasser enthält. Mit dieser Lösung wird das Plattenelement während 45 min bei einer Temperatur von 65°C gereinigt. Das Reinigungsergebnis ist in Fig. 2 gezeigt. Deutliche Belagreste sind zu erkennen. Diese Reinigung, die der in der Praxis üblichen Reinigung von Molkereianlagen mit einem alkalischen Reiniger entspricht, dient als Referenz für die Beurteilung der nachfolgend beschriebenen erfindungsgemäßen Reinigungsversuche.

### Beispiele 4 bis 6

Diese erfindungsgemäßen Reinigungsbeispiele werden nach dem erfindungsgemäßen Verfahren mit einer sauren Vorspülung, gefolgt von einem Zwischenspülen mit Wasser und einem Hauptreinigen unter Verwendung eines Reinigerkonzentrats durchgeführt.

Bei sämtlichen Beispielen erfolgt das saure Vorspülen mit einer 0,5%igen wäßrigen Lösung von Salpetersäure bei 60°C für einen Zeitraum von 15 min. Die Zwischenspülung erfolgt mit Leitungswasser für einen Zeitraum von 2 min.

### Beispiel 4

Das Reinigerkonzentrat gemäß Beispiel 1 wird in einer Verdünnung von 0,5 Gew.-% eingesetzt. In der mit dem Konzentrat angesetzten wäßrigen Reinigerlösung stellt sich ein pH-Wert von etwa 10 ein. Das Hauptreinigen erfolgt bei einer Temperatur von 50°C für einen Zeitraum von 45 min. Das Reinigungsergebnis ist in Fig. 3 gezeigt.

### Beispiel 5

Das Reinigerkonzentrat gemäß Beispiel 2 wird in einer Konzentration von 0,5 Gew.-% mit Leitungswasser zu einer Reinigerlösung angesetzt. In der Lösung stellt sich ein pH-Wert von 9,5 ein. Das Hauptreinigen erfolgt bei einer Temperatur von 55°C für einen Zeitraum von 45 min. Das Reinigungsergebnis ist aus Fig. 4 ersichtlich.

### Beispiel 6

Das Reinigerkonzentrat gemäß Beispiel 3 wird mit Leitungswasser in einer Konzentration von 0,5 Gew.-% zu einer Reinigerlösung angesetzt, in der sich ein pH-Wert von 9,2 einstellt.

Das Hauptreinigen erfolgt bei einer Temperatur von 60°C für einen Zeitraum von 45 min. Das Reinigungsergebnis ist in Fig. 5 gezeigt.

Die Beispiele belegen, daß sich erfindungsgemäß eine praktisch vollständige Ablösung hartnäckiger, erhitzter Milchrückstände in einem CIP-Reinigungsverfahren erreichen läßt.

## Patentansprüche

1. Verfahren zum Reinigen von mit Milch und/oder Milchrückrückständen verunreinigten Oberflächen mit den Schritten:
a) zur Verfügung stellen eines flüssigen enzymatischen Reinigerkonzentrats, das enthält:
- im pH-Bereich größer 9 bis 12 wirkende Puffersubstanzen,
- wenigstens ein im pH-Bereich größer 9 bis 12 wirkendes proteolytisches Enzym,
- Wasser in einem Anteil von 30 bis 65 Gew.-%.
b) Vorspülen der Oberflächen mit einem sauren Reiniger,
c) Hauptreinigen mit einem enzymhaltigen Reiniger, der 0,1 bis 10 Gew.-% des Reinigerkonzentrats aus Schritt a) in wäßriger Lösung enthält.

2. Verfahren nach Anspruch 1, **dadurch gekennzeichnet, daß** das Vorspülen mit einer wäßrigen Lösung erfolgt, die 0,1 bis 2 Gew.-%, vorzugsweise 0,5 bis 1 Gew.-% Mineralsäure enthält.

3. Verfahren nach Anspruch 1 oder 2, **dadurch gekennzeichnet, daß** zwischen Vorspülen und Hauptreinigen ein Zwischenspülen erfolgt.

4. Verfahren nach einem der Ansprüche 1 bis 3, **dadurch gekennzeichnet, daß** die Oberflächen mit Milchrückständen verunreinigt sind.

5. Verfahren nach einem der Ansprüche 1 bis 4, **dadurch gekennzeichnet, daß** der enzymhaltige Reiniger 0,1 bis 10 Gew.-%, vorzugsweise 0,2 bis 5 Gew.-% Enzymkonzentrat enthält.

6. Verfahren nach einem der Ansprüche 1 bis 5, **dadurch gekennzeichnet, daß** der Wassergehalt des Reinigerkonzentrats höchstens 62 Gew.-%, vorzugsweise höchstens 60 Gew.-% beträgt.

7. Verfahren nach einem der Ansprüche 1 bis 6, **dadurch gekennzeichnet, daß** der Wassergehalt des Reinigerkonzentrats mindestens 35 Gew.-%, vorzugsweise über 40 Gew.-% beträgt.

8. Verfahren nach Anspruch 7, **dadurch gekennzeichnet, daß** der Wassergehalt des Reinigerkonzentrats zwischen 41 und 60 Gew.-%, vorzugsweise 50 bis 60 Gew.-% liegt.

9. Verfahren nach einem der Ansprüche 1 bis 8, **dadurch gekennzeichnet, daß** das proteolytische Enzym des Reinigerkonzentrats ausgewählt ist aus der Gruppe bestehend aus Properase, Savinase und Esperase.

10. Verfahren nach einem der Ansprüche 1 bis 9, **dadurch gekennzeichnet, daß** das Reinigerkonzentrat 1 bis 10 Gew.-%, vorzugsweise 3 bis 6 Gew.-% Enzymzubereitung enthält.

11. Verfahren nach einem der Ansprüche 1 bis 10, **dadurch gekennzeichnet, daß** die Puffersubstanzen des Reinigerkonzentrats im pH-Bereich 9,2 bis 11,5, vorzugsweise 9,5 bis 11, weiter vorzugsweise 9,5 bis 10,5 wirken.

12. Verfahren nach einem der Ansprüche 1 bis 11, **dadurch gekennzeichnet, daß** die Puffersubstanzen des Reinigerkonzentrats eine Kombination wenigstens eines organischen Amins und wenigstens einer organischen Säure umfassen.

13. Verfahren nach Anspruch 12, **dadurch gekennzeichnet, daß** das organische Amin ein Alkanolamin ist.

14. Verfahren nach Anspruch 13, **dadurch gekennzeichnet, daß** das Alkanolamin ausgewählt ist aus der Gruppe bestehend aus Mono-, Di- und Triethanolamin.

15. Verfahren nach einem der Ansprüche 12 bis 14, **dadurch gekennzeichnet, daß** die organische Säure eine ein- oder mehrbasige Säure mit 2 bis 7 C-Atomen ist.

16. Verfahren nach Anspruch 15, **dadurch gekennzeichnet, daß** die organische Säure eine Fruchtsäure ist.

17. Verfahren nach Anspruch 16, **dadurch gekennzeichnet, daß** die Fruchtsäure ausgewählt ist aus der Gruppe bestehend aus Zitronen-, Äpfel- und Weinsäure.

## Claims

1. A method for cleaning surfaces contaminated with milk and/or milk residues, having the steps:
a) providing a liquid enzymatic cleaning agent concentrate, which contains:
- buffer substances active over a pH range of greater than 9 to 12,
- at least one proteolytic enzyme active over a pH range of greater than 9 to 12,
- water in a proportion of 30 to 65 wt.%
b) prerinsing the surfaces with an acidic cleaning agent,
c) main cleaning with an enzyme-containing cleaning agent, which contains 0.1 to 10 wt.% of the cleaning agent concentrate from step a) in aqueous solution.

2. A method according to claim 1, **characterised in that** prerinsing is performed using an aqueous solution which contains 0.1 to 2 wt.%, preferably 0.5 to 1 wt.%, of mineral acid.

3. A method according to claim 1 or 2, **characterised in that** intermediate rinsing is performed between prerinsing and main cleaning.

4. A method according to one of claims 1 to 3, **characterised in that** the surfaces are contaminated with milk residues.

5. A method according to one of claims 1 to 4, **characterised in that** the enzyme-containing cleaning agent contains 0.1 to 10 wt.%, preferably 0.2 to 5 wt.%, of enzyme concentrate.

6. A method according to one of claims 1 to 5, **characterised in that** the water content of the cleaning agent concentrate amounts to at most 62 wt.%, preferably at most 60 wt.%.

7. A method according to one of claims 1 to 6, **characterised in that** the water content of the cleaning agent concentrate amounts to at least 35 wt.%, preferably over 40 wt.%.

8. A method according to claim 7, **characterised in that** the water content of the cleaning agent concentrate is between 41 and 60 wt.%, preferably 50 to 60 wt.%.

9. A method according to one of claims 1 to 8, **characterised in that** the proteolytic enzyme of the cleaning agent concentrate is selected from the group consisting of Properase, Savinase and Esperase.

10. A method according to one of claims 1 to 9, **characterised in that** the cleaning agent concentrate contains 1 to 10 wt.%, preferably 3 to 6 wt.%, of enzyme preparation.

11. A method according to one of claims 1 to 10, **characterised in that** the buffer substances of the cleaning agent concentrate are active in the pH range 9.2 to 11.5, preferably 9.5 to 11, more preferably 9.5 to 10.5.

12. A method according to one of claims 1 to 11, **characterised in that** the buffer substances of the cleaning agent concentrate comprise a combination of at least one organic amine and at least one organic acid.

13. A method according to claim 12, **characterised in that** the organic amine is an alkanolamine.

14. A method according to claim 13, **characterised in that** the alkanolamine is selected from the group consisting of mono-, di- and triethanolamine.

15. A method according to one of claims 12 to 14, **characterised in that** the organic acid is a mono- or polybasic acid with 2 to 7 C atoms.

16. A method according to claim 15, **characterised in that** the organic acid is a fruit acid.

17. A method according to claim 16, **characterised in that** the fruit acid is selected from the group consisting of citric, malic and tartaric acid.

## Revendications

1. Procédé pour nettoyer des surfaces souillées de lait et/ou de résidus de lait, comportant les étapes suivantes :
a) fournir un détergent concentré enzymatique liquide qui contient :
- des substances tampon agissant dans le domaine de pH supérieur à 9 à 12,
- au moins une enzyme protéolytique agissant dans le domaine de pH supérieur à 9 à 12,
- de l'eau à raison de 30 à 65 % en poids,
b) prélavage des surfaces avec un détergent acide,
c) nettoyage principal avec un détergent enzymatique qui contient de 0,1 à 10 % en poids du détergent concentré provenant de l'étape a) en solution aqueuse.

2. Procédé selon la revendication 1, **caractérisé en ce que** le prélavage s'effectue avec une solution aqueuse qui contient de 0,1 à 2 % en poids, de préférence de 0,5 à 1 % en poids, d'acide minéral.

3. Procédé selon la revendication 1 ou 2, **caractérisé en ce qu'**on procède à un lavage intermédiaire entre le prélavage et le nettoyage principal.

4. Procédé selon l'une des revendications 1 à 3, **caractérisé en ce que** les surfaces sont souillées de résidus de lait.

5. Procédé selon l'une des revendications 1 à 4, **caractérisé en ce que** le détergent enzymatique contient de 0,1 à 10 % en poids, de préférence de 0,2 à 5 % en poids de concentré enzymatique.

6. Procédé selon l'une des revendications 1 à 5, **caractérisé en ce que** la teneur en eau du détergent concentré est au maximum de 62 % en poids, de préférence au maximum de 60 % en poids.

7. Procédé selon l'une des revendications 1 à 6, **caractérisé en ce que** la teneur en eau du détergent concentré est au moins de 35 % en poids, de préférence supérieure à 40 % en poids.

8. Procédé selon la revendication 7, **caractérisé en ce que** la teneur en eau du détergent concentré se situe entre 41 et 60 % en poids, de préférence entre 50 et 60 % en poids.

9. Procédé selon l'une des revendications 1 à 8, **caractérisé en ce que** l'enzyme protéolytique du détergent concentré est choisie dans le groupe constitué de la propérase, de la savinase et de l'espérase.

10. Procédé selon l'une des revendications 1 à 9, **caractérisé en ce que** le détergent concentré contient de 1 à 10 % en poids, de préférence de 3 à 6 % en poids de la préparation enzymatique.

11. Procédé selon l'une des revendications 1 à 10, **caractérisé en ce que** les substances tampon du détergent concentré agissent dans le domaine de pH de 9,2 à 11,5, de préférence de 9,5 à 11, de préférence encore de 9,5 à 10,5.

12. Procédé selon l'une des revendications 1 à 11, **caractérisé en ce que** les substances tampon du détergent concentré comprennent une combinaison d'au moins un amine organique et d'au moins un acide organique.

13. Procédé selon la revendication 12, **caractérisé en ce que** l'amine organique est une alkamine.

14. Procédé selon la revendication 13, **caractérisé en ce que** l'alkamine est choisie dans le groupe constitué de monoéthanolamine, diéthanolamine et triéthanolamine.

15. Procédé selon l'une des revendications 12 à 14, **caractérisé en ce que** l'acide organique est un acide monobasique ou polybasique avec 2 à 7 atomes de C.

16. Procédé selon la revendication 15, **caractérisé en ce que** l'acide organique est un acide de fruit.

17. Procédé selon la revendication 16, **caractérisé en ce que** l'acide de fruit est choisi dans le groupe constitué d'acide citrique, d'acide malique et d'acide tartrique.
